# EUROPÄISCHE PATENTSCHRIFT

(11) **EP 1 050 388 B1**
(45) Veröffentlichungstag und Bekanntmachung des Hinweises auf die Patenterteilung: **05.07.2006**
(21) Anmeldenummer: 00106890.7
(22) Anmeldetag: 31.03.2000
(51) Int. Cl.: B27C 5/06, B23Q 7/18, B27B 31/06, B23Q 7/06

(54) **Kantenbearbeitungsmaschine mit Werkstücktransportkette**
Machine for machining edges with a workpiece conveyor chain
Machine pour l'usinage des arêtes avec chaine transporteuse de pièces

(30) Priorität: 07.05.1999 DE 19921058
(43) Veröffentlichungstag der Anmeldung: 08.11.2000
(73) Patentinhaber: IMA Maschinenfabriken Klessmann GmbH, 32312 Lübbecke (DE)
(72) Erfinder: Rose, Martin, Ingenieur (grad.), 32339 Espelkamp (DE); Marten, Holger, Techniker, 32339 Espelkamp (DE)
(74) Vertreter: Elbertzhagen, Otto

(56) Entgegenhaltungen:
- EP-A- 0 504 442
- DE-A- 4 234 681
- DE-U- 8 114 121
- US-A- 3 890 509

## Beschreibung

Die Erfindung bezieht sich auf eine Kantenbearbeitungsmaschine der im Oberbegriff des Patentanspruchs 1 näher bezeichneten Art.

Aus dem IMA-Prospekt "COMBIMA" sind als "COMBIMA I/II" Kantenbearbeitungsmaschinen bekannt, die je nachdem, ob die plattenförmigen Werkstücke einseitig oder beidseitig bearbeitet werden, eine oder zwei Transportketten aufweisen, an denen Mitnahmenocken angeordnet sind. An den betreffenden Kettengliedern sind die Mitnahmenocken zwischen einer an deren Oberseite einliegenden und einer ausgefahrenen Position verstellbar, um bei Werkstücken mit in Durchlaufrichtung unterschiedlicher Breite auch bei den kleineren Breiten möglichst geringe Abstände zwischen den nacheinander zu bearbeitenden Werkstücken zu erzielen. Die Einrichtungen zur Verstellung der Mitnahmenocken an den Ketten sind sehr aufwendig, hierfür wird wiederum eine verstellbare Steuerkurve oder Kulisse benötigt, des weiteren müssen die Mitnahmenocken in ihren beiden Endpositionen fixiert werden. Der vorhandene Oberdruck hat die Aufgabe, bei den Bearbeitungsvorgängen die Werkstücke auf dem Obertrum der Transportketten niederzuhalten, zugleich wird dadurch auch eine Verschiebung der Werkstücke von den Mitnahmenocken der Ketten weg verhindert.

Bei der bekanten Maschine IMA-COMBIMA I/II ist an der Einlaufseite einer der beiden Transportketten eine die Werkstücke erfassende Mitnehmervorrichtung vorhanden. Diese Mitnehmervorrichtung dient nicht dazu, die Werkstücke zwischen den Oberdruck und die Transportkette einzuführen. Vielmehr kommt die Mitnehmervorrichtung nur dann zum Einsatz, wenn längliche Werkstücke in ihrer Längsrichtung auf der nur einen der beiden Transportketten befördert werden sollen und diese Werkstücke zwecks Bearbeitung an einer ihrer Längsseiten zunächst quer zur Transportrichtung gegen ein in der Förderrichtung liegendes Führungslineal angefahren werden. Dazu ist die Mitnehmervorrichtung an die Werkstücke absenkbar und hat die Werkstücke beaufschlagende Rollen, die gegenüber der Förderrichtung der Transportkette schräg gestellt sind, um auf die Werkstücke eine Förderkomponente quer zur Transportrichtung auszuüben. Die Beförderung der Werkstücke erfolgt auch hierbei über an der Transportkette angeordnete Mitnahmenocken, über welche die Einführung der Werkstücke zwischen Oberdruck und Transportkette erfolgt.

Aus dem Dokument EP 0 504 442 Al ist eine Kantenbearbeitungsmaschine der eingangs genannten Art bekannt, die eine Mitnehmervorrichtung mit Mitnehmern nach Art von Nocken aufweist, die zwischen der Aufgabestelle für die Werkstücke und der Einzugstelle zwischen den Transportketten und dem Oberdruck hin- und herverfahren werden. Auf dem Weg zu der Einzugstelle hin stehen die Mitnehmer über die Förderebene der Transportketten vor, auf dem Rückweg zu der Aufgabestelle hin sind sie unter diese Förderebene abgesenkt. Die Mitnehmervorrichtungen sind Teil einer vor die Einzugstelle der Bearbeitungsmaschine vorgebauten maschinellen Vorrichtung, die mit eigenen Förderbändern zum Transport der Werkstücke versehen ist. Auf diesen Förderbändern werden die Werkstücke mittels an Druckbalken angeordneten Druckrollen niedergehalten.

Der Erfindung liegt die Aufgabe zugrunde, eine Kantenbearbeitungsmaschine der genannten Art zu schaffen, bei der die Werkstückaufgabestelle und die Mitnehmervorrichtungen mit den Mitnahmenocken unmittelbar mit dem maschineneigenen Werkstücktransportsystem zusammenwirken.

Diese Aufgabe wird durch die Merkmale des Patentanspruchs 1 gelöst.

Für die Erfindung ist wesentlich, daß es mitlaufender Mitnahmenocken an der Transportkette nicht mehr bedarf, denn die Spannkräfte, die zwischen dem Untertrum des Oberdrucks und dem Obertrum der Transportkette aufgebaut werden können, reichen aus, um die Werkstücke auch ohne den rückwärtigen Anschlag an Nocken ausreichend für die jeweilige Bearbeitung zu fixieren. Auch ist man an eine vorgegebene Teilung der Mitnahmenocken entlang der Transportkette nicht mehr gebunden, so lassen sich die nacheinander zu bearbeitenden Werkstücke auch mit kleinstmöglichen Lücken durch die Kantenbearbeitungsmaschine hindurchbefördern, was den Maschinendurchsatz erhöht.

Vorteilhafte Ausgestaltungsmerkmale der Erfindung ergeben sich aus den Unteransprüchen.

Die Erfindung wird nachfolgend anhand der Zeichnung an Ausführungsbeispielen noch näher erläutert. Dabei zeigen:
- Fig. 1: die Draufsicht auf den einlaufseitigen Bereich einer Kantenbearbeitungsmaschine,
- Fig. 2: die Seitansicht des Bereichs der Kantenbearbeitungsmaschine nach Fig. 1 unter Weglassung des Oberdrucks,
- Fig. 3: eine der Figur 2 entsprechende Draufsicht zur Veranschaulichung des Ausgleichs von Winkelfehlern an den Werkstücken,
- Fig. 4: eine den Figuren 2 und 3 entsprechende Draufsicht zur Veranschaulichung des Geraderichtens von Werkstücken,
- Fig. 5: die Seitansicht des Einlaufbereichs einer einseitig bearbeitenden Kantenbearbeitungsmaschine,
- Fig. 6: die Draufsicht auf den Einlaufbereich der Kantenbearbeitungsmaschine nach Figur 5 und
- Fig. 7: eine der Figur 6 entsprechende Draufsicht zur Veranschaulichung des Ausgleichs von Winkelfehlern an den Werkstücken.

Im einzelnen zeigen die Figuren 1 und 2 denjenigen vorderen Endbereich einer Kantenbearbeitungsmaschine, an welchem Werkstücke 5 auf zwei miteinander parallele und in Querrichtung gesehen deckungsgleiche Transportketten 1 aufgegeben werden, die in der Kantenbearbeitungsmaschine nacheinander verschiedene Bearbeitungsstationen durchlaufen, die in der Zeichnung nicht dargestellt sind. Die Transportketten 1 sind jeweils über ein endseitiges Umlenkrad 2 geführt und haben von da ab bis zu einem entsprechenden endseitigen Umlenkrad an der Auslaufseite der Maschine ein horizontal geführtes Obertrum 4. Dort wo die Umlenkung der Transportketten 1 beendet ist und entsprechend das jeweilige Obertrum 4 beginnt, befindet sich eine Auflagestelle 3, an der die Werkstücke 5 auf die beiden Transportketten 1 so aufgelegt werden, daß sie mit den zu bearbeitenden Rändern oder Kanten beidseits über die Transportketten 1 überstehen.

Bis zu einer Einzugstelle 6 sind die Obertrume 4 der Transportketten 1 nicht überdeckt, von der Einzugstelle 6 ab ist oberhalb der Transportketten 1 jeweils ein zugehöriger Oberdruck 7 angeordnet, der im wesentlichen aus einem umlaufenden Band besteht, welches in einer Vertikalebene über ein vorderes Umlenkrad 8 hinweg umläuft, wobei diese Vertikalebene in der Regel mit derjenigen Vertikalebene fluchtet, in der die darunter angeordnete Transportkette 1 umläuft. So liegt das Untertrum 9 des Oberdrucks 7 unmittelbar mit geringem Abstand oberhalb des Obertrums 4 der Transportketten 1. Die Werkstücke 5 werden somit zwischen dem Untertrum 9 des Oberdrucks 7 und dem Obertrum 4 der zugehörigen Transportkette 1 erfaßt, wobei das Untertrum 9 des Oberdrucks 7 die erfaßten Werkstücke 5 gegen das Obertrum der Transportkette 1 verspannt. Deshalb ist das Untertrum 9 des Oberdrucks 7 nach oben hin auf der gesamten Förderlänge abgestützt. Um den Bereich, der zwischen der Einzugstelle 6 und der endseitigen Aufgabestelle 3 liegt, sind die Transportketten 1 somit am Aufgabeende der Kantenbearbeitungsmaschine über den Oberdruck 7 entgegen der Förderrichtung hinaus verlängert. Dieser Bereich dient nicht nur zur Auflage der Werkstücke 5 auf das Obertrum 4 der Transportketten 1, sondern auch dazu, die einzelnen Werkstücke 5 lagerichtig zu erfassen und an der Einzugstelle 6 in dieser Ausrichtung zwischen das Untertrum 9 des Oberdrucks 7 und das jeweilige Obertrum 4 der Transportketten 1 einzuführen.

Dazu dient eine Mitnehmervorrichtung 10, die zwischen der Aufgabestelle 3 und der Einzugstelle 6 verfahrbar ist. Jeder der Transportketten 1 ist eine solche Mitnehmervorrichtung 10 zugeordnet, die an den voneinander abliegenden Seiten der Transportketten 1 angeordnet ist. Seitlich am Maschinengestell, welche die Verlängerung der Transportketten 1 über den Oberdruck 7 hinaus trägt, ist jeweils eine Linearführung 11 angeordnet, die sich in der Länge von einem Ort unterhalb der Aufgabestelle 3 bis zu einer Stelle unterhalb der Einzugstelle 6 weg erstreckt, hierbei ragt in Förderrichtung der Transportkette 1 die jeweilige Linearführung 11 noch über das aufgabeseitige Ende des Oberdrucks 7 hinaus. Auf jeder der Linearführungen 11 ist ein Schlitten 12 hin- und herverfahrbar gelagert, auf dem ein elektrischer Antriebsmotor 13 angeordnet ist, welcher mit einem Ritzel 14 in eine am Maschinengestell feste Zahnstange 15 eingreift. Bei diesen Antriebsmotoren 13 handelt es sich um drehzahlsteuerbare Motoren, zweckmäßig werden hierfür frequenzgesteuerte Drehfeldmaschinen verwendet.

An jedem Schlitten 12 sitzt ein Hubzylinder 16, der jeweils einen Mitnahmenocken 17 trägt, welcher von einer Position unterhalb der Förderebene der zugehörigen Transportkette 1 bis in zumindest eine weitere Position hochfahrbar ist, indem er über die Förderebene der Transportkette 1 nach oben hin vorsteht. Dieser Mitnahmenocken 17 ist dazu bestimmt, die von der Aufgabestelle 3 zu der Einzugstelle 6 hin zu transportierenden Werkstücke 5 zu erfassen, je nach Höhe dieser Werkstücke 5 kann der Mitnahmenocken 17 mehr oder weniger weit nach oben ausgefahren werden und deshalb unterschiedliche ausgefahrene Positionen einnehmen. Die Mitnahmenocken 17 befinden sich dann in der oberen ausgefahrenen Position, wenn sich der jeweils zugehörige Schlitten 12 von der Aufgabestelle 3 hin zur Einzugstelle 6 bewegt. Beim Rückzug von der Einzugstelle 6 zur Aufgabestelle 3 hin sind die Mitnahmenocken 17 in die Position unterhalb der Förderebene der Transportketten 1 zurückgezogen, die Schlitten 12 können daher kollisionsfrei unter den Werkstücken 5 hindurch zur Aufgabestelle 3 zurückgefahren werden, die sich an der Aufgabestelle 3 noch befinden oder bereits ein Wegstück zur Einzugstelle 6 auf dem Transportketten 1 zurückgelegt haben.

Die Mitnahmenocken 17 haben die Aufgabe, die Werkstücke 5 entweder an ihrer in Förderrichtung der Transportketten 1 hintenliegenden Kante 21 zu beaufschlagen, um sie an der Einzugstelle 6 zwischen dem Obertrum 4 der Transportketten 1 und dem Untertrum 9 der Oberdruck 7 einzuführen. In diesem Fall stellen die Mitnehmervorrichtungen 10 ein Einschubsystem dar. Hierbei wird die Geschwindigkeit der Schlitten 12 und damit die Geschwindigkeit der Mitnahmenocken 17 so gewählt, daß beim Vorschub zu der Einzugstelle 6 hin die von den Transportketten 1 bereits mitgenommenen Werkstücke 5 eingeholt und dann mit der Vorschubgeschwindigkeit der Transportketten 1 an der Einzugstelle 6 unter den Oberdruck 7 geschoben werden. Entsprechend haben die Schlitten 12 auf einem Teilstück des Vorschubweges dann eine höhere Geschwindigkeit als die Transportketten 1 in der Förderrichtung. Zum anderen kann auch umgekehrt vorgegangen werden, indem die Fördergeschwindigkeit der Transportketten 1 in Förderrichtung größer als die Vorschubgeschwindigkeit der Schlitten 12 auf einem Teil des Vorschubweges ist. Dann holen die an der Aufgabestelle 3 aufgegebenen Werkstücke 5 die über die Förderebene vorstehenden Mitnahmenocken 17 ein, sie schlagen mit ihren in Förderrichtung vornliegenden Vorderkanten 22 an die Mitnahmenocken 17 an und laufen zusammen mit diesen an der Einzugstelle 6 unter die Oberdrukke 7 ein.

In beiden vorstehend beschriebenen Fällen können über die Mitnehmernocken 17 der Mitnehmervorrichtungen 10 die Werkstücke 5, die auf die Transportketten 1 an der Aufgabestelle 3 aufgelegt worden sind, passend ausgerichtet werden. Sofern die Werkstückhinterkante 21 oder die Werkstückvorderkante 22 der Werkstücke 5 diejenige Bezugskante ist, an der sich die Winkligkeit der übrigen Kanten zu orientieren hat, können die Schlitten 12 und damit die Mitnahmenocken 17 synchron miteinander entlang dem Vorschubweg verfahren werden, wobei ihre Verbindungslinie exakt lotrecht zur der Förderrichtung der Transportketten 1 und entsprechend auch zu der Vorschubrichtung der Mitnehmervorrichtungen 10 steht.

Fig. 3 zeigt an einem Beispiel, bei dem die Mitnahmenocken 17 der Mitnehmervorrichtung 10 die Werkstücke 5 an den Werkstückhinterkanten 21 erfassen, die exakt rechtwinklig zu Bearbeitungslinien 23 ausgerichtet sind, die sich parallel zu der Förderrichtung der Transportketten 1 erstrecken. So kann eine Schiefwinkligkeit der weiteren Werkstückkanten 24 ausgeglichen werden, indem die Werkstücke 5 zunächst durch eine Frässtation laufen, in welcher die seitlichen Werkstückkanten 24 rechtwinklig zu der Werkstückhinterkante 21 geschnitten werden.

Darüber hinaus können die Werkstücke 5 mittels der Mitnehmervorrichtungen 10 auch passend ausgerichtet werden. Dies zeigt Fig. 4. In diesem Fall wird der Vorschub der Schlitten 12, die sich in einer Position nahe der Aufgabestelle 3 befinden, dann erst aktiviert, wenn die jeweilige Werkstückhinterkante 21 des betreffenden Werkstücks 5 den Mitnahmepocken 17 an diesem Schlitten 12 überfahren hat, was durch einen entsprechenden Sensor am Schlitten 12 ermittelt werden kann. Danach wird der Mitnahmenocken 17 hochgefahren und der Schlitten 12 in Vorschubrichtung in Gang gesetzt, bis der Mitnahmenocken 17 an der Werkstückhinterkante 21 anschlägt. Sind auf diese Weise beide Mitnahmenocken 17 der zwei Schlitten 12 in Anlage an der Werkstückhinterkante 21 gebracht, dann verläuft zunächst deren Verbindungslinie unter einem Winkel zur Lotrechten auf die Förderrichtung der Transportketten 1 bzw. der Mitnehmervorrichtung 10. Um diesen Winkel müssen die Werkstücke 5 ausgerichtet werden, weshalb der in Förderrichtung zurückliegende Schlitten 12 solange beschleunigt wird, bis er in Förderrichtung gesehen auf gleicher Höhe mit dem zweiten Schlitten 12 liegt, wonach dann die Verbindungslinie der Mitnahmenocken 17 exakt senkrecht zur Förderrichtung verläuft. Hierdurch hat das in Figur 4 links dargestellte Werkstück 5 seine ursprüngliche mit ausgezogenen Linien dargestellte Lage in die endgültige, ausgerichtete Lage geändert, die durch gestrichte Linien wiedergegeben ist.

Die unterschiedliche Steuerung der Schlitten 12 erfolgt über die elektrischen Antriebsmotore 13, die - wie gesagt - vorzugsweise als frequenzsteuerbare Drehfeldmaschinen ausgelegt sind. Nach dem Master & Slave-Prinzip kann hier die Abhängigkeit der Steuerung des einen Antriebsmotors 13 von der des anderen Antriebsmotors 13 vorgesehen werden. Auf diese Weise läßt sich eine elektrische bzw. elektronische Welle realisieren, mit der ein Gleichlauf zwischen den beiden Antriebsmotoren 13 und damit eine Synchronisation zwischen den Schlitten 12 erzielt werden kann. Durch Aufschalten einer Frequenzdifferenz, läßt sich der eine Antriebsmotor 13 und damit der betreffende Schlitten 12 gegenüber dem anderen beschleunigen oder verzögern.

Es kann aber auch der in Figur 4 dargestellte Nachlauf des einen Schlittens 12 gegenüber dem anderen stabilisiert beibehalten werden, um die Schräglage der Werkstücke 5 bezogen auf die Förderrichtung beizubehalten. Dann nämlich werden die Werkstücke 5 in dieser Schräglage zwischen dem Oberdruck 7 und dem Obertrum 4 der Transportketten 1 eingezogen und in dieser Position festgehalten, wonach dann eine Bearbeitung und Beschneidung der seitlichen, einander gegenüberliegenden Werkstückkanten 24 entlang der Bearbeitungslinien 23 erfolgt, wodurch die Werkstücke 5 eine von der rechtwinkligen Gestalt abweichende Winkligkeit erhalten können. So ist es gezielt möglich, den Werkstücken 5 die Grundform eines Parallelogramms zu geben.

Sowohl bei der Beschickung der Werkstücke 5 an der Aufgabestelle 3 von Hand als auch auf maschinelle Weise läßt sich aufgrund der flexiblen Mitnehmervorrichtungen 10 ein minimaler Abstand zwischen den nacheinander zu bearbeitenden Werkstücken 5 einhalten. Mit anderen Worten können die Lükken zwischen den Werkstücken 5 auch dann sehr klein gehalten werden, wenn die Werkstücke 5 in Förderrichtung gesehen unterschiedliche Breiten haben.

Zudem läßt sich das Einschub- oder Einführungssystem auch an einer einseitig bearbeitenden Kantenbearbeitungsmaschine verwirklichen. Dies zeigen die Figuren 5 und 6. Darüber hinaus ist hier zu erkennen, daß anstelle der beschriebenen Mitnahmenocken 17 auch ein Lineal 18 treten kann, welches in gleicher Weise wie die Mitnahmenocken 17 über Hubzylinder 16 an den Schlitten 12 höhenverstellbar ist und welches in seiner Querrichtung der Richtung der Verbindungslinie der einander gegenüberliegenden Mitnahmenocken 17 entspricht. Dies wird auch hier durch eine synchrone Bewegung der beiden das Lineal 18 tragenden Schlitten 12 entweder in Querausrichtung oder in Schrägausrichtung zueinander bezogen auf die Förderrichtung oder auch durch einen unterschiedlich beschleunigten Antrieb erreicht.

Bei der einseitig bearbeitenden Maschine wird lediglich eine einzige Transportkette 1 und entsprechend ein einziger darüber angeordneter Oberdruck 7 benötigt. Die Mitnehmervorrichtung 10 kann im übrigen in gleicher Weise wie bei der vorstehend beschriebenen Maschine für die doppelseitige Werkstückbearbeitung ausgeführt sein. Der Überstand der Werkstücke 5 quer zur Förderrichtung der Transportkette 1 an der von der Mitnehmervorrichtung 10 abliegenden Seite wird hier durch ein Führungslineal 26 bestimmt, das an einem mit dem Förderniveau der Transportkette 1 höhengleichen Auflagetisch 25 nach oben vorsteht. Dieses Führungslineal 26, welches sich parallel zur Förderrichtung erstreckt, dient als Queranschlag für die seitlichen Werkstückkanten 24, wobei durch eine Vorschubvorrichtung 28 dafür gesorgt ist, daß die Werkstücke 5 nicht nur in der Förderrichtung der Transportkette 1, sondern auch quer dazu beaufschlagt werden. Dazu besteht die Vorschubrichtung 28 aus einer Mehrzahl von Einzugrollen 27, deren Achsen relativ zur Senkrechten auf die Förderrichtung etwas schrägt gestellt sind. Dadurch wird auf die Werkstücke 5 eine Förderkomponente quer zur Hauptförderrichtung der Transportkette 1 ausgeübt, wodurch die Werkstücke 5 mit ihren seitlichen Werkstückkanten 24 zur Anlage an dem Führungslineal 26 kommen und danach in gleicher Weise an der Einzugstelle 6 zwischen dem Oberdruck 7 und dem Obertrum 4 der Transportkette 1 eingeschoben oder eingeführt werden können, wie es zuvor anhand der doppelseitig bearbeitenden Maschine mit zwei einander parallel gegenüberliegenden Transportketten 1 beschrieben worden ist. Auch hierbei kann ein Schrägschnitt der Werkstücke 5 vorgesehen werden, es kann ein Winkelfehler zwischen der Werkstückhinterkante 21 oder der Vorderkante 22 und der seitlichen Werkstückkante 24 ausgeglichen werden und es ist gleichfalls das Geraderichten der Werkstücke 5 über die unterschiedlich steuerbaren Schlitten 12 an den Linearführungen 11 der Mitnehmervorrichtung 10 möglich, wie es in Figur 7 angedeutet ist. Grundsätzlich kann bei schiebender Beaufschlagung der Werkstücke 5 die Vorschubvorrichtung 28 auch entfallen.

## Patentansprüche

1. Kantenbearbeitungsmaschine für plattenförmige Werkstücke (5) aus Holz oder Holzaustauschstoffen, wie Teile für den Möbelbau oder Innenausbau, mit die Werkstücke (5) auf ihren Obertrumen (4) aufnehmenden sowie entlang von Bearbeitungsstationen im Durchlauf fördernden Transportketten (1) und mit einem über den Transportketten (1) umlaufenden Oberdruck (7), der nach oben hin abgestütztte Untertrume (9) hat, welche oberhalb der Obertrume (4) der Transportketten (1) sich in deren Förderrichtung erstreckend sowie mit diesen synchron bewegend angeordnet sind und die Werkstücke (5) unter Druckbeaufschlagung gegen die Obertrume (4) der Transportketten (1) verspannt, wobei an der Einlaufseite der Transportketten (1) eine die Werkstücke(5) erfassende, zwischen den Oberdruck (7) und die Transportketten (1) an einer Einzugstelle einführende Mitnehmervorrichtung (10) angeordnet ist, die zumindest einen Mitnahmenocken (17) hat, der zwischen einer Aufgabestelle (3) für die Werkstücke (5) und der Einzugstelle (6) zwischen den Transportketten (1) und dem Oberdruck (7) hin- und herverfahrbar ist und der auf dem Weg zu der Einzugstelle (6) hin über die Förderebene der Transportketten (1) vorsteht,
**dadurch gekennzeichnet,**
**daß** die Transportketten (1) entgegen der Förderrichtung über den Oberdruck (7) hinaus verlängert sind und die Aufgabestelle (3) für die Werkstücke bilden und daß jeder der Transportketten (1) eine der Mitnehmervorrichtungen (10) mit jeweils einem Mitnahmenocken (17) zugeordnet ist.

2. Kantenbearbeitungsmaschine nach Anspruch 1,
**dadurch gekennzeichnet,**
**daß** die Mitnehmervorrichtungen (10) an Linearführungen (11) zwischen der Aufgabestelle (3) und der Einzugsstelle (6) hin- und herverfahrbare Schlitten (12) haben, an denen die Mitnahmenocken (17) angeordnet sind.

3. Kantenbearbeitungsmaschine nach Anspruch 2,
**dadurch gekennzeichnet,**
**daß** die Mitnahmenocken (17) an den Schlitten (12) zwischen einer ersten Position, in der er unterhalb der Förderebene beim Rückweg von der Einzugstelle (6) zur Aufgabestelle (3) angeordnet sind, und zumindest einer weiteren Position für den Weg zur Einzugstelle (6) hin, in der sie über die Förderebene der Transportketten (1) nach oben vorstehen, verstellbar sind.

4. Kantenbearbeitungsmaschine nach einem der Anspruch 2 oder 3,
**dadurch gekennzeichnet,**
**daß** entlang jeder Linearführung (11) eine Zahnstange (15) angeordnet ist, in die ein am Schlitten (12) gelagertes, mit einem elektrischen Antriebsmotor (13) gekuppeltes Ritzel (14) eingreift.

5. Kantenbearbeitungsmaschine nach einem der Ansprüche 2 - 4,
daß anstelle der Mitnahmenocken (17) die Mitnehmervorrichtungen (10) ein zwischen den Schlitten (12) sich erstreckendes Lineal (18) aufweisen.

6. Kantenbearbeitungsmaschine nach einem der Ansprüche 2 - 5 ,
**dadurch gekennzeichnet,**
**daß** die Transportketten (1) sich mit einer höheren Geschwindigkeit als sich die Schlitten (12) der Mitnehmervorrichtungen (10) auf einem Teilstück des Mitnahmeweges zwischen der Aufgabestelle (3) und der Einzugstelle (6) bewegen und die Mitnahmenocken (17) bzw. das Lineal (18) der Mitnehmervorrichtungen (10) die daran anschlagenden Werkstücke (5) an den in der Förderrichtung vorn liegenden Kanten erfassen.

7. Kantenbearbeitungsmaschine nach einem der Ansprüche 2 - 5,
**dadurch gekennzeichnet,**
**daß** sich die Schlitten (12) der Mitnehmervorrichtungen (10) auf einem Teilstück des Mitnahmeweges zwischen der Aufgabestelle (3) und der Einzugstelle (6) für die Werkstücke (5) mit einer höheren Geschwindigkeit als die Transportketten (1) bewegen und durch Anschlag die Werkstücke (5) an den in Förderrichtung hintenliegenden Kanten erfassen.

8. Kantenbearbeitungsmaschine nach Anspruch 7,
**dadurch gekennzeichnet,**
**daß** seitlich neben dem Obertrum (4) einer der Transportketten (1) auf der der Mitnehmervorrichtung (10) abgelegenen Seite ein zur Transportkette (1) paralleles Führungslineal (26) und zwischen der Transportkette (1) und diesem Führungslineal (26) eine mit einer Querkomponente zur Förderrichtung der Transportkette (1) die Werkstücke (5) beaufschlagende Vorschubvorrichtung (20) angeordnet ist und daß jeder der Schlitten (12) in Richtung zur Einzugstelle (6) hin dann in Gang gesetzt wird, wenn der daran befindliche Mitnahmenocken (17) von der in Förderrichtung hintenliegenden Kante des jeweiligen Werkstücks (5) überfahren worden ist.

9. Kantenbearbeitungsmaschine nach einem der Ansprüche 6 - 8,
**dadurch gekennzeichnet,**
**daß** die Schlitten (12) der Mitnehmervorrichtungen (10) entlang dem Mitnahmeweg mit der Verbindungslinie ihrer Mitnahmenocken (17) bzw. mit dem Lineal (18) auf einen vom rechten Winkel zur Förderrichtung der Transportketten (1) abweichenden Winkel einstellbar sind.

10. Kantenbearbeitungsmaschine nach einem der Ansprüche 2 - 9,
**dadurch gekennzeichnet,**
**daß** die Antriebsmotore (13) der Schlitten (12) der Mitnehmervorrichtungen (10) frequenzgesteuerte Drehfeldmaschinen sind und mittels einer elektrischen oder elektronischen Welle nach dem Master & Slave-Prinzip miteinander gekoppelt sind.

## Claims

1. Machine for machining edges for panel-type workpieces (5) of wood or wood substitutes, such as parts for the furniture industry or internal fittings, with conveyor chains (1) receiving the workpieces (5) on their upper side troughs (4) and moving them in continuous flow along from machining stations, and with an upper press (7) which revolves over the conveyor chains (1) and which has lower sides (9) supported upwards which are arranged extending in the conveyor direction above the upper side troughs (4) of the conveyor chains (1) and moving synchronously with same, tensioning the workpieces (5) by applying pressure against the upper sides (4) of the conveyor chains (1) whereby at the inlet side of the conveyor chains (1) there is an entrainment device (10) which seizes the workpieces (5) and runs in at an entry point between the upper press (7) and the conveyor chains (1) and which has at least one entrainment cam (17) which can move to and fro between a pick-up point (3) for the workpieces (5) and the entry point (6) between the conveyor chains (1) and the upper press (7) and which protrudes on the way to the entry point (6) beyond the conveyor plane of the conveyor chains (1),
**characterised in that**
the conveyor chains (1) are extended opposite the conveying direction beyond the upper press (7) and form the pick-up point (3) for the workpieces and that each relevant conveyor chain is assigned one of the entrainment devices (10) each with an entrainment cam (17).

2. Machine for machining edges according to claim 1,
**characterised in that**
the entrainment devices (10) have slide carriages (12) fitted with entrainment cams (17) and movable to and fro on linear guides (11) between the pick up point (3) and the entry point (6).

3. Machine for machining edges according to claim 2,
**characterised in that**
the entrainment cams (17) are displaceable on the slide carriage (12) between a first position in which they are mounted underneath the conveyor plane during the return path from the entry point (6) to the pick-up point (3), and at least a further position for the way to the entry point (6) in which they protrude up beyond the conveyor plane of the conveyor chains (1).

4. Machine for machining edges according to one of claims 2 or 3,
**characterised in that**
along each linear guide (11) there is a toothed rack (15) in which a pinion (14) engages which is mounted on the slide carriage (12) and is coupled to an electric drive motor (13).

5. Machine for machining edges according to one of claims 2 to 4,
**characterised in that**
in place of the entrainment cams (17) the entrainment devices (10) have a straight edge ruler (18) extending between the slide carriages (12).

6. Machine for machining edges according to one of claims 2 to 5,
**characterised in that**
the conveyor chains (1) move at a faster speed than the slide carriages (12) of the entrainment devices (10) over a part of the entrainment path between the pick-up point (3) and the entry point (6) and the entrainment cams (17) or the straight edged ruler (18) of the entrainment devices (10) seize the workpieces (5) abutting same by the edges which lie at the front in the conveyor direction.

7. Machine for machining edges according to one of claims 2 to 5,
**characterised in that**
the slide carriages (12) of the entrainment devices (10) move over a part of the entrainment path between the pick-up point (3) and the entry point (6) for the workpieces (5) at a faster speed than the conveyor chains (1) and seize the workpieces (5) through impact by the edges which lie at the back in the conveyor direction.

8. Machine for machining edges according to claim 7,
**characterised in that**
at the side next to the upper side (4) of one of the conveyor chains (1) on the side away from the entrainment device (10) there is a straight edged guide ruler (26) which is parallel to the conveyor chain (1) and between this conveyor chain (1) and this straight edge guide ruler (26) there is a feed device (20) which bears on the workpieces (5) with a transversal component across the conveyor direction of the conveyor chain (1), and that each of the slide carriages (12) is then set in motion in a direction towards the entry point (6) when the entrainment cam (17) located on same has been overrun by the rear edge of the relevant workpiece (5) in the conveyor direction.

9. Machine for machining edges according to one of claims 6 to 8,
**characterised in that**
the slide carriages (12) of the entrainment devices (10) can be set along the entrainment path with the connecting line of their entrainment cams (17) or with the straight-edged ruler (18) at an angle deviating from a right angle with the conveyor direction of the conveyor chains (1).

10. Machine for machining edges according to one of claims 2 to 9,
**characterised in that**
the drive motors (13) of the slide carriages (12) of the entrainment devices (10) are frequency-controlled induction machines and are coupled to one another by means of an electric or electronic wave on the master and slave principle.

## Revendications

1. Machine pour l'usinage des chants de pièces (5) en forme de plaques, en bois ou en matières de remplacement du bois, telles que des pièces pour la fabrication de meubles ou pour l'aménagement intérieur, avec des chaînes de transport (1) qui, sur leurs portées supérieures (4), prennent en charge les pièces (5) et les transportent en continu le long de postes de traitement, et avec un dispositif de pression supérieur (7), mobile au-dessus des chaînes de transport (1), qui présente des portées inférieures (9), soutenues vers le haut, qui s'étendent au-dessus des portées supérieures (4) des chaînes de transport (1), dans leur direction de transport, et se meuvent de manière synchrone par rapport à celles-ci, et qui serrent les pièces (5) contre les portées supérieures (4) des chaînes de transport (1) en exerçant une pression, un dispositif d'entraînement (10), qui saisit et mène les pièces (5) à une zone d'introduction, étant disposé du côté d'arrivée des chaînes de transport (1), entre le dispositif de pression supérieur (7) et les chaînes de transport (1), lequel présente au moins une came d'entraînement (17), qui peut être déplacée en va-et-vient, entre un point de distribution (3) pour les pièces (5) et le point d'introduction (6) entre les chaînes de transport (1) et le dispositif de pression supérieur (7), et qui dans le trajet à destination du point d'introduction (6) est en saillie au-dessus du plan de transport des chaînes de transport (1),
**caractérisé en ce que**
les chaînes de transport (1) sont prolongées, à l'opposé de la direction de transport, au-delà du dispositif de pression supérieur (7) et forment le point de distribution (3) pour les pièces, et **en ce qu'**à chacune des chaînes de transport (1) est associé l'un des dispositifs d'entraînement (10) équipés chacun d'une came d'entraînement (17).

2. Machine pour le traitement de chants selon la revendication 1,
**caractérisée en ce que**
les dispositif d'entraînement (10) sont pourvus de chariots (12), mobiles en va-et-vient sur des guides linéaires (11), entre le point de distribution (3) et le point d'introduction (6), sur lesquels sont agencées les cames d'entraînement (17).

3. Machine pour le traitement de chants selon la revendication 2,
**caractérisée en ce que**
les cames d'entraînement (17), agencées sur le chariot (12), peuvent être réglées entre une première position, dans laquelle elles se trouvent au-dessous du plan de transport, lors du trajet de retour du point d'introduction (6) au point de distribution (3), et au moins une autre position pour le trajet à destination du point d'introduction (6), dans laquelle elles font saillie vers le haut, au-dessus du plan de transport des chaînes de transport (1).

4. Machine pour le traitement de chants selon l'une des revendications 2 ou 3,
**caractérisée en ce que**,
le long de chaque guide linéaire (11), est disposée une crémaillère (15), dans laquelle mord un pignon (14) qui, monté sur le chariot (12), est couplé avec un moteur de commande électrique (13).

5. Machine pour le traitement de chants selon l'une des revendications 2 à 4,
**caractérisée en ce que**,
les dispositifs d'entraînement (10) présentent, à la place des came d'entraînement (17), une réglette (18) qui s'étend entre les chariots (12).

6. Machine pour le traitement de chants selon l'une des revendications 2 à 5,
**caractérisée en ce que**
les chaînes de transport (1) se meuvent à une vitesse plus élevée que les chariots (12) des dispositif d'entraînement (10), sur une partie du trajet d'entraînement entre le point de distribution (3) et le point d'introduction (6), et que les cames d'entraînement (17), respectivement la réglette (18) des dispositif d'entraînement (10) saisissent, par les chants situés en avant dans la direction de transport, les pièces (5) qui viennent s'y heurter.

7. Machine pour le traitement de chants selon l'une des revendications 2 à 5,
**caractérisée en ce que**
les chariots (12) des dispositifs d'entraînement (10) se meuvent, sur une partie du parcours d'entraînement entre le point de distribution (3) et le point d'introduction (6) des pièces (5), à une vitesse plus élevée que les chaînes de transport (1) et saisit, ors du heurt, les pièces (5) par les chants situés à l'arrière dans la direction de transport.

8. Machine pour le traitement de chants selon la revendication 7,
**caractérisée en ce que**,
latéralement, à côté de la portée supérieure (4) de l'une des chaînes de transport (1), sur le côté opposé au dispositif d'entraînement (10), est disposé un organe de guidage linéaire (26) parallèle à la chaîne de transport (1), et, entre la chaîne de transport (1) et cet organe de guidage linéaire (26), est disposé un dispositif d'avance (20) qui agit sur les pièces (5) avec un élément constitutif perpendiculaire à la direction de déplacement de la chaîne de transport (1), et **en ce que** chacun des chariots (12) est alors mis en marche à destination du point d'introduction (6) quand la came d'entraînement (17) ont il est pourvu a été dépassée par le chant situé à l'arrière dans la direction de transport de la pièces (5) concernée.

9. Machine pour le traitement de chants selon l'une des revendications 6 à 8,
**caractérisée en ce que**
les chariots (12) des dispositifs d'entraînement (10) peuvent être réglés, le long du trajet d'entraînement, de telle sorte que la ligne de jonction de leurs cames d'entraînement (17), respectivement leur réglette (18) forment un angle qui diverge de l'angle droit par rapport à la direction de déplacement des chaînes de transport (1).

10. Machine pour le traitement de chants selon l'une des revendications 2 à 9,
**caractérisée en ce que**
les moteurs de commande (13) des chariots (12) des dispositif d'entraînement (10) sont des machines à champ tournant commandés en fréquence et peuvent être couplés entre eux au moyen d'un arbre électrique ou électronique selon le principe maître-esclave.
